# EUROPÄISCHE PATENTSCHRIFT

(11) **EP 0 221 470 B1**
(45) Veröffentlichungstag und Bekanntmachung des Hinweises auf die Patenterteilung: **07.02.1990**
(21) Anmeldenummer: 86114781.7
(22) Anmeldetag: 24.10.1986
(51) Int. Cl.: A47L 9/00, A47L 5/36

(54) **Staubsauger mit einer am Staubsaugergehäuse vorgesehenen Haltevorrichtung für das Saugrohr**
Suction cleaner with a mounting on the housing for the suction tube
Aspirateur de poussière avec un dispositif de fixation de tuyau monté sur le boîtier

(30) Priorität: 25.10.1985 DE 3537936
(43) Veröffentlichungstag der Anmeldung: 13.05.1987
(73) Patentinhaber: Miele & Cie. GmbH & Co., D-33325 Gütersloh (DE)
(72) Erfinder: Brinkhoff, Helmut, D-4806 Werther (DE); Gloning, Gunter, D-4800 Beilefeld 1 (DE); Steinkötter, Heinz-Günter, D-4800 Bielefeld 15 (DE)

(56) Entgegenhaltungen:
- DE-A- 3 044 976
- DE-C- 894 308
- GB-A- 1 107 174
- GB-A- 2 128 075

## Beschreibung

Der Gegenstand der Erfindung betrifft einen Staubsauger, insbesondere mit einem Handgriff versehener Bodenstaubsauger, mit einer -Haltevorrichtung für das Saugrohr, die zweiteilig ausgebildet ist und aus einem auf dem Saugrohr befestigten Saugrohrhalter sowie aus einer Aufnahme am Staubsaugergehäuse für den Saugrohrhalter besteht.

Ein solcher Staubsauger ist aus der GB-A 2 128 075 bekannt.

Bei dem bekannten Staubsauger ist zur Halterung einer Saugrohrdüseneinheit im Bereich des Gehäusebodens des Gerätes eine haltetaschenförmige Aufnahme für einen hakenförmigen Halter des Saugrohres sowie eine zusätzliche schwenkbewegliche Saugrohrklemme vorgesehen. Sowohl die Haltetasche als auch der hakenförmige Saugrohrhalter sind als angeformte, starre Halteteile ausgebildet. Mit der Saugrohrklemme wird das Saugrohr bei Nichtbenutzung des Staubsaugers zusätzlich verbunden, nachdem der Haken in die Haltetasche am Gehäuseboden eingehängt ist.

Eine derart ausgebildete Haltevorrichtung für das Saugrohr eines Staubsaugers ist in der Handhabung unpraktisch und schließt eine Verletzungsgefahr beim Gerätebediener aufgrund der starren Saugrohrhalteteile nicht aus. Ferner ist es ein Problem, daß der hakenförmige Saugrohrhalter beim Staubsaugen aufgrund seiner starren Ausbildung sehr leicht mit den Möbelteilen in Berührung kommt und diese beschädigt.

Eine mit dem vorgenannten Technikstand im Prinzip vergleichbare Haltevorrichtung für eine Saugrohrdüseneinheit ist auch durch die DE-PS 894 308 für einen Topf- oder Kesselstaubsauger bekannt geworden. Diese Haltevorrichtung wirkt sich aber aufgrund einer Vielzahl von Einzelteilen der Halterung hinderlich beim Bewegen des Staubsaugers aus und benötigt eine sehr große Abstellfläche bei abgestelltem Saugrohr. Diese Nachteile treffen auch für einen Saugrohrhalter gemäß der GB-A 800 202 zu, bei welchem die Halterung bei abgestelltem Saugrohr in Verbindung mit den Laufrädern der Bodendüse bzw. des Staubsaugermundstücks zum rollenden Transport des kompletten Gerätes ausgebildet ist. Dies setzt eine komplizierte Verriegelungseinrichtung für die Saugrohrhalterung voraus.

Aus der DE-A 3 044 976 ist weiterhin eine lösbare Haltevorrichtung für das Saugrohr eines Bodenstaubsaugers bekannt, welche zwei Klemmvorrichtungen an einem gemeinsamen Halter umfaßt, von denen die eine Klemmvorrichtung auf das Saugrohr und die andere Klemmvorrichtung auf den Staubsauger-Handgriff aufsteckbar ist. Zum Saugbetrieb ist das Saugrohr aus der Halterung zu lösen, wobei die Halterung jedoch am Gerät verbleibt und dabei derart über das Gerätegehäuse hinausragt, daß auch hier eine Beschädigung der im Bewegungsfeld des Staubsaugergehäuses beim Saugbetrieb befindlichen Möbel nicht auszuschließen ist. Ferner hindert die Anordnung der Halterung direkt am Gerätehandgriff ein bequemes Transportieren des Staubsaugers, insbesondere bei eingehängtem Saugrohr.

Bei einem aus dem DE-GM 1 735 261 bekannten Staubsauger sind für ein im wesentlichen parallel zur Längsachse des Staubsaugergehäuses auf dem gehäuseoberseitig zu befestigendes Saugrohr ebenfalls im Bereich des Staubsaugerhandgriffs Haltevorrichtungen angeordnet, wobei diese Haltevorrichtungen als Klemmvorrichtungen in Form von U-förmig gebogenen, federnden Klammern ausgebildet sind.

Derart auf der Gehäuseoberseite angeordnete Haltevorrichtungen hindern bei aufgeklemmtem Saugrohr das Offnen eines von oben her zu bedienenden Staubraumdeckels bzw. erschweren das Ablegen oder die Entnahme von Saugzubehör, wie Fugendüse, Saugbürste oder dergl. in bzw. aus einem ebenfalls oberseitig im Staubsaugergehäuse untergebrachten Zubehörfach. Darüber hinaus stellen die durch Federklammern verwirklichten Haltevorrichtungen bei abgenommenem Saugrohr eine bedeutende Verletzungsquelle für den Gerätebediener dar.

Aus der GB-A 824 422 ist es ferner bekannt, durch besondere taschenförmige Ausnehmungen des Gerätegehäuses eines Teppichkehrers eine Halterung für eine Vielzahl von Zubehörteilen, u.a. auch für das Saugrohr, vorzusehen. Eine solche Gehäuseausbildung verlangt teurere Werkzeuge für die Gehäusefertigung und auf die Zubehörteile besonders zugeschnittene Aufnahmetaschen sowie Befestigungsteile.

Der Erfindung liegt die Aufgabe zugrunde, eine für Staubsauger geeignete Haltevorrichtung für das Saugrohr zu schaffen, welche die Handhabung des Gerätes beim Staubsaugen und Transport nicht behindert und welche einfach, sicher und schnell zu . bedienen sowie zu montieren ist.

Die gestellte Aufgabe wird erfindungsgemäß gelöst durch die Merkmale des Anspruchs 1.

Vorteilhafte Ausgestaltungen gehen aus den Unteransprüchen hervor.

Die nachstehende Beschreibung dient der Erläuterung des Gegenstandes gemäß der Erfindung, von der ein Ausführungsbeispiel in den Zeichnungen dargestellt ist. Es zeigt:
Fig. 1 einen aufrecht gestellten Bodenstaubsauger mit eingehängtem Saugrohr in einer Haltevorrichtung am Staubsauger,
Fig. 2 den mit der Haltevorrichtung für das Saugrohr versehenen Bereich des Staubsaugergehäuses, wobei das Saugrohr vom Staubsauger gelöst ist,
Fig. 3 das Saugrohr mit einem der Haltevorrichtung zugeordneten Saugrohrhalter,
Fig. 4 den Saugrohrhalter ohne Saugrohr in der Vorderansicht, im Teilschnitt,
Fig. 5 den Saugrohrhalter in der Seitenansicht von links,
Fig. 6 den Saugrohrhalter in der Draufsicht,
Fig. 7 eine Aufnahme der Haltevorrichtung für das Saugrohr.

Der in Fig. I dargestellte Staubsauger I, insbesondere ein mit rundum drehbeweglich ausgebildeten Laufrädem versehener Bodenstaubsauger, besitzt stirnseitig einen Handgriff 2, welcher den Transport des Gerätes erleichtert. Das Ausführungsbeispiel zeigt den Staubsauger I in einer senkrechten Lage, die sowohl die Transportstellung, die Arbeitspausenstellung oder die Aufbewahrstellung des Staubsaugers sein kann. In dieser Stellung ist das mit 3 bezeichnete Saugrohr des Staubsaugers I, welches in an sich bekannter Weise mit einem Saugschlauch 4 sowie mit einer Bodendüse 5 verbunden ist, mittels einer Haltevorrichtung 6 am Staubsauger I eingehängt. Die lösbare Halterung des Saugrohres 3 ist dabei seitlich am Staubsaugergehäuse la vorgesehen, wobei das Saugrohr 3 bei eingestecktem Halter seitlich am Staubsaugergehäuse la anliegt.

Die Haltevorrichtung 6 ist zweiteilig ausgebildet und besteht aus einem auf das Saugrohr 3, welches z. B. ein Teleskoprohr sein kann, aufschiebbaren Saugrohrhalter 6a sowie aus einer Aufnahme 6b am Staubsaugergehäuse la für den Saugrohrhalter 6a. Der Saugrohrhalter 6a (siehe auch Fig. 2 bis 6) kann beliebig auf dem Saugrohr 3 verschoben und gedreht werden, sollte er sich beispielsweise in einer zum Einhängen ungünstigen Position befinden.

Der Saugrohrhalter 6a ist durch Reibschluß auf dem Saugrohr 3 gehalten und besteht vorzugsweise aus einem zähelastischen Kunststoff. Der Werkstoff für die Aufnahme 6b (Fig. 7) ist ebenfalls aus Kunststoff.

Die Aufnahme 6b für den Saugrohrhalter 6a ist in der Griffmulde 7 für den Handgriff 2 des Staubsaugers 1 befestigt Dabei umfaßt die Aufnahme 6b den Handgriff 2 gabelförmig und besitzt oberseitig Einstecköffnungen 8 (Fig. 7) zum Einklinken des Saugrohrhalters 6a. Besonders vorteilhaft ist es, die Aufnahme 6b in dem Bereich des Übergangs des Handgriffs 2 in das Staubsaugergehäuse vorzusehen, so daß der Saugrohrhalter 6a in seiner Länge klein gehalten werden kann.

Der mit der Aufnahme 6b am Staubsaugergehäuse 1 a betriebsmäßig lösbar verbindbare Saugrohrhalter 6a besteht aus einem Klemm- und Befestigungsteil 9, an welches sich ein Saugrohrverbindungsteil 10 anschließt, das die Verbindung des Saugrohrhalters 6a mit dem Saugrohr 3 herstellt. Die Ausbildung des Saugrohrhalters 6a sowie dessen Anordnung auf dem Saugrohr 3 ist dabei so getroffen, daß das Klemm- und Befestigungsteil 9 aus einer der Saugrohrachse parallel verlaufenden Ruhelage (Fig. 3) heraus quer zur Längsachse des Saugrohres 3 ausklappbar (Fig. 2) mit dem Saugrohrverbindungsteil 10 verbunden ist. Vorteilhafterweise ist das Klemm- und Befestigungsteil 9 des Saugrohrhalters 6a mit dem Saugrohrverbindungsteil 10 einstückig ausgebildet.

Zur Erzielung der Schwenkbewegungen des Saugrohrhalters 6a auf dem Saugrohr 3 besteht das Klemm- und Befestigungsteil 9 des Saugrohrhalters 6a aus einer dem Rohrdurchmesser des Saugrohres 3 angepaßten halbschalenförmig ausgebildeten Saugrohr-Klemmhülse 9a mit einendseitig angeformten und quer zur Längsachse der Klemmhülse verlaufenden Befestigungsstegen 11 zur Verbindung des Saugrohrhalters 6a mit der Aufnahme 6b am Staubsaugergehäuse 1a.

Das andere Ende des Klemm- und Befestigungsteils 9 läuft (Fig. 4) in eine das Saugrohrverbindungsteil 10 tragende Saugrohr-Steckhülse 10a aus. Die Saugrohr-Steckhülse besitzt im Zusammenwirken mit dem Saugrohr 3 Gelenkfunktion und weist dafür zwei Durchstecköffnungen 12, 13 (Fig. 4 bis 6) für das Saugrohr 3 auf. Dabei verläuft die eine Durchstecköffnung 12 in Verlängerung der Längsachse des Klemm- und Befestigungsteils 9 und die zweite Durchstecköffnung 13 trifft senkrecht auf die erste Durchstecköffnung 12. Beiden Öffnungen ist ein gemeinsamer Durchbruch 14 im Saugrohrverbindungsteil 10 des Saugrohrhalters 6a zugeordnet, welcher einerseits das Schwenken des Saugrohrhalters 6a ermöglicht und andererseits die Schwenkbewegungen begrenzt. Der gemeinsame Durchbruch 14 besitzt angeformte Rastnocken 15, um den Saugrohrhalter 6a in der jeweils ausgeschwenkten Lage festzuhalten, in welcher er entweder gemäß Fig. 3 an das Saugrohr 3 geklappt oder gemäß Fig. 2 in die zum Einhängen in die Aufnahme 6b herausgeschwenkte Stellung gebracht ist. Bei eingehängtem Saugrohr 3 stecken die Befestigungsstege 11 am Saugrohrhalter 6a formschlüssig in den zugeordneten Einstecköffnungen 8 der Aufnahme 6b der Haltevorrichtung (Fig. 7). Vorzugsweise ist der Saugrohrhalter 6a bzw. dessen Klemm- und Befestigungsteil 9 traggriffähnlich gestaltet, so daß das Saugrohr 3 mit allem angeschlossenen Zubehör, wie Bodendüse 5 und Saugschlauch bei ausgeklapptem Saugrohrhalter 6a bequem getragen werden kann. Auch ist es u.U. vorteilhaft, die Befestigungsstege 11 federelastisch auszubilden, so daß das eingehängte Saugrohr 3 bei zu starkem seitlichen Druck oder Stoß selbst aus der Aufnahme 6b springen kann. Hierdurch ist eine Beschädigung der Haltevorrichtung 6 ausgeschaltet.

## Patentansprüche

1. Staubsauger, insbesondere mit einem Handgriff (2) versehener Bodenstaubsauger, mit einer Haltevorrichtung für das Saugrohr (3), die zweiteilig ausgebildet ist und aus einem auf dem Saugrohr (3) befestigten Saugrohrhalter (6a) sowie aus einer Aufnahme (6b) am Staubsaugergehäuse (1 a) für den Saugrohrhalter (6a) besteht, dadurch gekennzeichnet, daß der Saugrohrhalter (6a) verschiebbar sowie aus- und einklappbar auf dem Saugrohr (3) ausgebildet ist und aus einem auf das Saugrohr (3) aufgeschobenen Saugrohrverbindungsteil (10) an einem mit der Aufnahme (6b) verbindbaren Klemm-und Befestigungsteil (9) besteht.

2. Staubsauger nach Anspruch 1, dadurch gekennzeichnet, daß das Klemm- und Befestigungsteil (9) mit dem Saugrohrverbindungsteil (10) aus einer zur Saugrohrachse parallel verlaufenden Ruhelage heraus quer zur Längsachse des Saugrohres (3) ausklappbar ist.

3. Staubsauger nach Anspruch 1 und 2, dadurch gekennzeichnet, daß das Klemm- und Befestigungsteil (9) des Saugrohrhalters (6a) mit dem Saugrohrverbindungsteil (10) einstückig ausgebildet ist.

4. Staubsauger nach den Ansprüchen 1 bis 3, dadurch gekennzeichnet, daß das Klemm- und Befestigungsteil (9) des Saugrohrhalters (6a) aus einer dem Rohrdurchmesser des Saugrohres (3) angepaßten, halbschalenförmig ausgebildeten Saugrohr-Klemmhülse (9a) mit einendseitig angeformten und quer zur Längsachse der Klemmhülse (9a) verlaufenden Befestigungsstegen (11) zur Verbindung mit der Aufnahme (6b) am Staubsaugergehäuse (1a) besteht, und daß das andere Ende des Klemm- und Befestigungsteils (9) in eine das Saugrohrverbindungsteil (10) tragende Saugrohr-Steckhülse (10a) ausläuft.

5. Staubsauger nach den Ansprüchen 1 bis 4, dadurch gekennzeichnet, daß die Saugrohr-Steckhülse (10a) im Zusammenwirken mit dem Saugrohr (3) Gelenkfunktion besitzt und zwei Durchstecköffnungen (12, 13) für das Saugrohr (3) aufweist, von denen die eine Durchstecköffnung (12) in Verlängerung der Längsachse des Klemm- und Befestigungsteils (9) und die zweite Durchstecköffnung (13) senkrecht zur ersten Durchstecköffnung (12) in einem für beide Öffnungen gemeinsamen Durchbruch (14) in der Saugrohr-Steckhülse (10a) angeordnet ist.

6. Staubsauger nach Anspruch 5, dadurch gekennzeichnet, daß der gemeinsame Durchbruch (14) mit angeformten Rastnocken (15) versehen ist.

7. Staubsauger nach einem oder mehreren der Ansprüche 1 bis 5, dadurch gekennzeichnet, daß der Saugrohrhalter (6a) durch Reibschluß auf dem Saugrohr (3) gehalten ist.

8. Staubsauger nach einem oder mehreren der Ansprüche 1 bis 7, dadurch gekennzeichnet, daß der Saugrohrhalter (6a) als Tragegriff für das mit dem Saugschlauch (4) sowie mit der Bodendüse (5) kuppelbare Saugrohr (3) ausgebildet ist.

9. Staubsauger nach einem oder mehreren der Ansprüche 1 bis 8, dadurch gekennzeichnet, daß der Saugrohrhalter (6a) drehbar auf dem Saugrohr (3) ausgebildet ist.

10. Staubsauger nach Anspruch 1 und 4, dadurch gekennzeichnet, daß die Aufnahme (6b) am Staubsaugergehäuse (1a) für den Saugrohrhalter (6a) in der Griffmulde (7) für den Handgriff (2) des Staubsaugers (1) angeordnet ist.

11. Staubsauger nach den Ansprüchen 1, 4 und 10, dadurch gekennzeichnet, daß die Aufnahme (6b) den Handgriff (2) des Staubsaugers (1) gabelförmig umfaßt und oberseitig mit Einstecköffnungen (8) für den Saugrohrhalter (6a) versehen ist.

12. Staubsauger nach Anspruch 1, dadurch gekennzeichnet, daß die Haltevorrichtung (6a, 6b) für eine seitlich am Staubsaugergehäuse (1 a) vorgesehene Halterung des Saugrohres (3) ausgebildet ist.

13. Staubsauger nach den Ansprüchen 1 und 12 und nach einem oder mehreren der Ansprüche 2 bis 11, dadurch gekennzeichnet, daß der Handgriff (2) stirnseitig am Staubsaugergehäuse (1 a) angeordnet ist und daß die Aufnahme (6b) am Übergang des Handgriffs (2) in das Staubsaugergehäuse (1 a) vorgesehen ist, wobei das klappbare Klemm- und Befestigungsteil (9) des Saugrohrhalters (6a) den Zwischenraum zwischen der Aufnahme (6b) und der Längsseite des Staubsaugergehäuses (1a) derart überbrückt, daß das Saugrohr (3) bei eingestecktem Saugrohrhalter (6a) seitlich am Staubsaugergehäuse anliegt.

14. Staubsauger nach Anspruch 4, dadurch gekennzeichnet, daß die Befestigungsstege (11) am Klemm- und Befestigungsteil (9) des Saugrohrhalters (6a) federelastisch ausgebildet sind.

15. Staubsauger nach einem oder mehreren der Ansprüche 1 bis 14, dadurch gekennzeichnet, daß die Haltevorrichtung aus Kunststoff besteht.

## Claims

1. Suction cleaner and, more particularly, a floor suction cleaner provided with a handle (2), with a mounting for the suction tube (3), which is constituted of two parts and comprises a suction tube holder (6a) secured to the suction tube (3) and also a support (6b), on the suction cleaner casing (1a), for the suction tube holder, characterised in that the suction tube holder (6a) is moveable on, and can be swung in, and out, on the suction tube (3) and consists of a suction tube connecting part (10), which is pushed onto the suction tube (3), on a clamping and securing part (9) which can be connected to the support (6b).

2. Suction cleaner according to claim 1, characterised in that the clamping and securing part (9) with the suction tube connecting part (10) is able to be swung outwards from a rest position running parallel to the axis of the suction tube into a position at right angles to the longitudinal axis of the suction tube (3).

3. Suction cleaner according to claim 1 and 2, characterised in that the clamping and securing part (9) of the suction tube holder (6a) forms a single piece with the suction tube connecting part (10).

4. Suction cleaner according to claims 1 to 3, characterised in that the clamping and securing part (9) of the suction tube holder (6a) consists of a suction tube clamping sleeve semimonocoque in shape with securing arms (11) moulded at one end and running at right angles to the longitudinal axis of the clamping sleeve (9a) to connect with the support (6b) on the suction cleaner casing (1 a), and that the other end of the clamping and securing part (9) exits into a suction tube socket (10a) carrying the suction tube connecting part (10).

5. Suction cleaner according to claims 1 to 4, characterised in that the suction tube socket (10a), working in concert with the suction tube (3) possesses a pivoting or hinging function and has two apertures (12, 13) for the suction tube (3), one aperture (12) of which is arranged in extension of the longitudinal axis of the clamping and securing part (9) and the second aperture (13) is arranged perpendicular to the first aperture (12) in a mouth (14) common to both apertures in the suction tube socket (10a).

6. Suction cleaner according to claim 5, characterised in that the common mouth (14) has moulded latching cams (15).

7. Suction cleaner according to one or more of claims 1 to 5, characterised in that the suction tube holder (6a) is held by friction to the suction tube (3).

8. Suction cleaner according to one or more of claims 1 to 7, characterised in that the suction tube holder (6a) is composed as a handle to carry the suction tube (3) which can be connected to the suction hose (4) and the suction head (5).

9. Suction cleaner according to one or more of claims 1 to 8, characterised in that the suction tube holder (6a) is constructed to rotate on the suction tube (3).

10. Suction cleaner according to claims 1 and 4, characterised in that, on the suction cleaner casing (1a), the support (6b) for the suction tube holder (6a) is arranged in the recess (7) for the handle (2) of the suction cleaner (1).

11. Suction cleaner according to claims 1, 4 and 10, characterised in that the support (6b) grips the handle (2) of the suction cleaner (1) in the manner of a fork and is provided at the top end with locating apertures (8) for the suction tube holder (6a).

12. Suction cleaner according to claim 1, characterised in that the mounting (6a, 6b) is constituted and intended to hold the suction tube (3) at the side of the suction cleaner casing (1 a).

13. Suction cleaner according to claims 1 and 12 and according to one or more of claims 2 to 11, characterised in that the handle (2) is arranged on the end of the suction cleaner casing (1 a) and that the support (6b) is provided at the point of transition between the handle (2) and the suction cleaner casing, the folding clamping and securing part (9) of the suction tube holder (6a) bridging the space between the support (6b) and the longitudinal side of the suction cleaner casing (1 a) in such a way that, when the suction tube holder (6a) is pushed home, the suction tube (3) lies laterally adjacent to the suction cleaner casing.

14. Suction cleaner according to claim 4, characterised in that the securing arms (11) on the clamping and securing part (9) of the suction tube holder (6a) have an inherent spring action.

15. Suction cleaner according to one or more of claims 1 to 14, characterised in that the mounting is made of plastic.

## Revendications

1. Aspirateur de poussière, notamment aspirateur-traîneau muni d'une poignée (2), présentant un dispositif de retenue du tube d'aspiration (3), qui est réalisé en deux parties et se compose d'un support (6a) du tube d'aspiration, fixé sur le tube d'aspiration (3), ainsi que d'un logement (6b) ménagé sur le boîtier (1a) de l'aspirateur, pour le support (6a) du tube d'aspiration, caractérisé par le fait que le support (6a) du tube d'aspiration est réalisé avec faculté de coulissement, ainsi que de déploiement et rabat par pivotement sur le tube d'aspiration (3), et consiste en une pièce (10) de liaison du tube d'aspiration, enfilée sur le tube d'aspiration (3), solidaire d'une pièce (9) de coincement et de fixation, pouvant être reliée au logement (6b).

2. Aspirateur de poussière selon la revendication 1, caractérisé par le fait que la pièce (9) de coincement et de fixation peut être déployée par pivotement avec la pièce (10) de liaison du tube d'aspiration, transversalement par rapport à l'axe longitudinal du tube d'aspiration (3), à partir d'une position de repos s'étendant parallèlement à l'axe dudit tube d'aspiration.

3. Aspirateur de poussière selon les revendications 1 et 2, caractérisé par le fait que la pièce (9) de coincement et de fixation du support (6a) du tube d'aspiration est réalisée d'un seul tenant avec la pièce (10) de liaison du tube d'aspiration.

4. Aspirateur de poussière selon les revendications 1 à 3, caractérisé par le fait que la pièce (9) de coincement et de fixation du support (6a) du tube d'aspiration consiste en une douille (9a) de coincement du tube d'aspiration, réalisée en forme de demi- coquille, adaptée au diamètre du tube d'aspiration (3) et pourvue de nervures de fixation (11), venues de moulage solidaire à une extrémité et s'étendant transversalement par rapport à l'axe longitudinal de la douille de coincement (9a), en vue de la solidarisation avec le logement (6b) ménagé sur le boîtier (1a) de l'aspirateur; et par le fait que l'autre extrémité de la pièce (9) de coincement et de fixation s'achève dans une douille (10a) d'emboîtement du tube d'aspiration, qui porte la pièce (10) de liaison du tube d'aspiration.

5. Aspirateur de poussière selon les revendications 1 à 4, caractérisé par le fait que la douille (10a) d'emboîtement du tube d'aspiration possède une fonction d'articulation en coopérant avec le tube d'aspiration (3) et présente, pour le tube d'aspiration (3), deux orifices d'emboîtement traversant (12, 13) dont l'un (12) des orifices d'emboîtement traversant se trouve dans le prolongement de l'axe longitudinal de la pièce (9) de coincement et de fixation, et le second orifice d'emboîtement traversant (13) est disposé perpendiculairement au premier orifice d'emboîtement traversant (12), dans un évidement (14) pratiqué dans la douille (10a) d'emboîtement du tube d'aspiration, et commun aux deux orifices.

6. Aspirateur de poussière selon la revendication 5, caractérisé par le fait que l'évidement commun (14) est pourvu de protubérances d'encliquetage (15), venues de moulage.

7. Aspirateur de poussière selon l'une ou plusieurs des revendications 1 à 5, caractérisé par le fait que le support (6a) du tube d'aspiration est retenu sur le tube d'aspiration (3) par une solidarisation par frottement.

8. Aspirateur de poussière selon l'une ou plusieurs des revendications 1 à 7, caractérisé par le fait que le support (6a) du tube d'aspiration est réalisé sous la forme d'une poignée de support du tube d'aspiration (3) pouvant être accouplé au flexible d'aspiration (4), ainsi qu'à la buse suceuse (5).

9. Aspirateur de poussière selon l'une ou plusieurs des revendications 1 à 8, caractérisé par le fait que le support (6a) du tube d'aspiration est réalisé tournant sur le tube d'aspiration (3).

10. Aspirateur de poussière selon les revendications 1 et 4, caractérisé par le fait que le logement (6b), ménagé sur le boîtier (1 a) de l'aspirateur pour le support (6a) du tube d'aspiration, se trouve dans l'encaissement de préhension (7) destiné à la poignée (2) de l'aspirateur de poussière (1).

11. Aspirateur de poussière selon les revendications 1, 4 et 10, caractérisé par le fait que le logement (6b) ceinture à la manière d'une fourche la poignée (2) de l'aspirateur de poussière (1) et présente, à sa face supérieure, des orifices (8) d'emboîtement du support (6a) du tube d'aspiration.

12. Aspirateur de poussière selon la revendication 1, caractérisé par le fait que le dispositif de retenue (6a, 6b) est réalisé pour une retenue du tube d'aspiration (3) prévue sur le côté du boîtier (1 a) de l'aspirateur.

13. Aspirateur de poussière selon les revendications 1 et 12 et selon l'une ou plusieurs des revendications 2 à 11, caractérisé par le fait que la poignée (2) est disposée à la face frontale du boîtier (1a) de l'aspirateur; et par le fait que le logement (6b) est prévu à la transition entre la poignée (2) et le boîtier (1a) de l'aspirateur, la pièce rabattable (9) de coincement et de fixation du support (6a) du tube d'aspiration comblant l'espace intercalaire entre le logement (6b) et le côté longitudinal du boîtier (1a) de l'aspirateur, de telle sorte que le tube d'aspiration (3) soit appliqué latéralement sur le boîtier de l'aspirateur lorsque le support (6a) du tube d'aspiration est emboîté.

14. Aspirateur de poussière selon la revendication 4, caractérisé par le fait que les nervures de fixation (11) sont réalisées douées de souplesse élastique sur la pièce (9) de coincement et de fixation du support (6a) du tube d'aspiration.

15. Aspirateur de poussière selon l'une ou plusieurs des revendications 1 à 14, caractérisé par le fait que le dispositif de retenue consiste en une matière plastique.
